# EUROPÄISCHE PATENTSCHRIFT

(11) **EP 0 143 735 B1**
(45) Veröffentlichungstag und Bekanntmachung des Hinweises auf die Patenterteilung: **02.03.1988**
(21) Anmeldenummer: 84730087.8
(22) Anmeldetag: 16.08.1984
(51) Int. Cl.: H01H 33/66

(54) **Kontaktanordnung für eine Vakuumschaltröhre**
Contact arrangement for a vacuum switch
Dispositif de contact pour interrupteurs sous vide

(30) Priorität: 02.09.1983 DE 3332092
(43) Veröffentlichungstag der Anmeldung: 05.06.1985
(73) Patentinhaber: SIEMENS AKTIENGESELLSCHAFT, 80333 München (DE)
(72) Erfinder: Zückler, Karl, Dr. rer. nat., D-1000 Berlin 13 (DE)

(56) Entgegenhaltungen:
- EP-A- 0 073 925
- EP-A- 0 082 801
- DE-B- 1 261 219
- FR-A- 2 235 469
- US-A- 4 196 327
- US-A- 4 225 763

## Beschreibung

Wenn die Kontaktanordnung einer Vakuumschaltröhre geöffnet wird, tritt zwischen den einander gegenüberstehenden Kontaktelektroden der Kontaktanordnung ein Lichtbogen auf, der durch ein von einer der beiden Kontaktelektroden - Kathode - emittiertes Plasma gespeist wird. Durch lokale Überhitzung von Bereichen der Kontaktelektroden kann die Emission von Plasma derart gesteigert werden daß infolge der damit verbundenen Verschlechterung des in der Schaltröhre herrschenden Vakuums deren Unterbrechungsfähigkeit entscheidend gestört wird.

Es ist bekannt, die lokale Überhitzung von Bereichen der Kontaktelektroden durch die gezielte Einwirkung von magnetischen Feldern zu verringern bzw. gänzlich zu verhindern. Radial gerichtete Magnetfelder bewirken dabei, daß der Fußpunkt eines kontrahierten Lichtbogens, eine spiralige oder annähernd kreisförmige Bahn beschreibt, während axial gerichtete Magnetfelder zu einem diffusen Lichtbogen führen. Es ist auch bereits der kombinierte Einsatz von axial und radial gerichteten Magnetfeldern bekannt, wobei die Bemessung der entsprechenden Magnetfeldkomponenten derart erfolgt, daß der Lichtbogen bis zu verhältnismäßig großen Stromstarken diffus ist und daß bei Übergang des diffusen in einen kontrahierten Lichtbogen dieser von der radialen Magnetfeldkomponente entlang der Kontaktelektrodenoberfläche angetrieben wird.

Neben der Verwendung äußerer Spulen, d. h. von Spulen, die außerhalb der eigentlichen Vakuumschaltkammer angeordnet sind, und der Ausnutzung des Kontaktbolzens zur Ausbildung eines sich bis in den Bereich der Kontaktelektroden erstreckenden Magnetfeldes ist auch bereits bekannt, die an den Kontaktbolzen angeordneten eigentlichen Schaltstücke derart auszubilden daß eine Spulenkonfiguration entsteht. Es ist schon eine große Zahl unterschiedlicher derartiger Schaltstückausführungen angegeben worden, die jeweils der Erzeugung von Magnetfeldern bestimmter Richtung und Intensität dienen. Da diese Spulenanordnungen vom Dauerstrom durchflossen werden, trägt die darin erzeugte Stromwärme (1². R ; R = Widerstand der Spulenanordnung) zur gesamten von der Vakuumschaltröhre erzeugten Wärme stark bei. Dieser Beitrag kann weit mehr als die Hälfte der gesamten von der Vakuumschaltröhre im Dauerstrombetrieb erzeugten Wärme betragen.

Es ist möglich, die störende Verlustwärme dadurch zu verringern, daß eine entsprechende Vergrößerung der die Spulenkonfiguration bestimmenden Schaltstückabmessungen vorgenommen wird ; dies hat jedoch zur Folge, daß das Volumen und die Masse des Schaltstückes ansteigen, was zu einer entsprechenden Vergrößerung des der Vakuumschaltröhre zugeordneten Antriebs zwingt.

Es ist auch bereits bekannt die Verlustwärme dadurch gering zu halten, daß der in dem Schaltstück fließende Strom auf mehrere Pfade aufgeteilt wird ; störend an dieser Maßnahme ist, daß das erzeugte Magnetfeld proportional dem Ausmaß der Aufteilung des Stromes auf mehrere Pfade abnimmt.

Aus der EP-A-0 073 925 sind bereits Schaltstücke bekannt, die derart gestaltet sind, daß die jeweils von ihnen gebildete Spule vom Dauerstrom der Vakuumschaltröhre nicht durchflossen wird ; die Spulenkonfiguration wird dabei durch Schlitze in die Puden der Kontaktbolzen umgebenden, balligen Hohlkörpern erzielt. Eine innere Stirnfläche der Hohlkörper liegt durch einen Spalt getrennt jeweils der Stirnfläche des Zugehörigen Kontaktbolzens gegenüber; bei der durch den Antrieb für die Vakuumschaltröhre erzeugten gegenseitigen Aupressung der beiden balliger Hohlkörper werden die Spalte jeweils geschlossen und der Strom fließt im wesentlichen über die Kontaktbolzen. Beim Öffnen der Kontaktanordnung wird der Stromfluß zwischen der Stirnfläche des Kontaktbolzens und der Stirnfläche des balligen Hohlkörpers unterbrochen, so daß der gesamte Strom über den Mantel des balligen Hohlkörpers fließt und infolge der in diesem angebrachten Schlitze zur Ausbildung eines entsprechenden Magnetfeldes führt.

Die Erfindung bezieht sich auf eine derartige Kontaktanordnung für Vakuumschaltröhren, mit an zwei relativ zueinander bewegbaren Kontaktbolzen angeordneten Schaltstücken, die jeweils einen Kontaktkörper aufweisen, wobei jeder Kontaktbolzen mit einem diesen zumindest teilweise umschließenden Kontaktmantel versehen und dieser sowohl mit dem zugehörigen Kontaktkörper als auch mit dem Kontaktbolzen fest verbunden ist und wobei jeder Kontaktkörper im geschlossenen Zustand der Schaltröhre mit einer vom gegenüberliegenden Kontaktkörper abgewandten Kontaktfläche gegen eine Federkraft an die Stirnfläche des zugehörigen Kontaktbolzens angedrückt ist, während er aufgrund der genannten Federkraft mit dieser Kontaktfläche beim Öffnen der Kontaktanordnung von der Stirnfläche des zugehörigen Kontaktbolzens abgehoben wird.

Die der Erfindung zugrunde liegende Aufgabe besteht darin, diese Kontaktanordung derart auszugestalten, daß die Abschaltung einer Spule am Schaltstück während des Dauerbetriebes der Vakuumschaltröhre nicht nur bei in ganz bestimmter Weise geformten hohlen Schaltstücken erfolgt, sondern bei beliebigen Schaltstückausbildungen mit beliebigen Spulenkonfigurationen herbeiführbar ist.

Dies wird erfindungsgemäß dadurch erreicht, daß die Verbindung der Kontaktmantels mit dem Kontaktbolzen einerseits und mit dem Kontaktkörper andererseits jeweils durch wenigstens einen separat ausgebildeten, an den von ihm verbundenen Teilen befestigten Steg mit hoher elektrischer Leitfähigkeit und federartiger Biegsamkeit gebildet ist und daß die genannte, vom gegenüberliegenden Kontaktkörper abgewandte Kontaktfläche jedes Kontaktkörpers von der dem jeweiligen Kontaktbolzen zugewandten Seite des den Kontaktmantel und den Kontaktkörper verbindenden Steges gebildet wird.

Der wesentliche Vorteil der Erfindung ist darin zu sehen, daß unabhängig von der Ausbildung der Schaltstücke, also insbesondere der Ausbildung des Kontaktmantels und der an das jeweils gegenüberliegende Schaltstück angepaßten Stirnfläche der Schaltstücke, und auch unabhängig von der Richtung des zu erzeugenden Magnetfeldes der gleiche prinzipielle Aufbau einer Kontaktanordnung beibehalten wird, die konstruktiv und fertigungstechnisch einfach ist und große funktionelle Sicherheit gewährleistet.

Die im Hinblick auf den gewählten Abstand zwischen der Kontaktfläche und der Stirnfläche des Kontaktbolzens und unter Berücksichtigung der von der Antriebseinrichtung für die Vakuumschaltröhre aufgebrachten Betätigungskraft optimale Biegeeigenschaft der gesamten Kontaktanordnung kann in sehr weiten Grenzen durch die Geometrie der Stege verändert werden. Im Hinblick auf die bekannte Abhängigkeit der Durchbiegung eines eingespannten Stabes von der dritten Potenz der Stababmessung in Durchbiegerichtung ist es vorteilhaft, die Abmaße der Stege in Achsrichtung der Kontaktbolzen für eine Anpassung der gesamten Kontaktanordnung an die gewünschten Elastizitätseigenschaften zu variieren. Vorteilhafterweise ist die Dicke der Stege in Achsrichtung der Kontaktbolzen geringer ist als in der dazu senkrechten Richtung.

Für die konstruktive Ausgestaltung der Stege sieht eine vorteilhafte Weiterbildung der Erfindung vor, daß die Stege durch die Übereinanderschichtung mehrer Platten aus einem Material hoher elektrischer Leitfähigkeit - beispielsweise Kupfer - und wenigstens einer fest damit verbundenen, gleichfalls plattenförmigen Feder - beispielsweise Elmedurfeder - gebildet sind. Um eine möglichst achsparallele Auslenkung des Kontaktmantels zu erreichen, werden die Stege bevorzugt achssymmetrisch angeordnet. Insbesondere ist es als vorteilhaft anzusehen, daß die Verbindung des Kontaktmantels mit dem Kontaktbolzen durch zwei diametral fluchtend angeordnete Stege gebildet ist. Die achsparallele Auslenkung des Kontaktmantels wird auch dadurch gefördert, daß der den Kontaktmantel mit dem Kontaktkörper verbindende Steg diametrale Bereiche des Kontaktmantels miteinander verbindet. Bei einer derartigen Ausbildung des Schaltstückes mit zwei diametralen Stegen für die Verbindung des Kontaktmantels mit dem Kontaktbolzen und einem diametrale Bereiche des Kontaktmantels miteinander verbindenden Steg zur Ausbildung der Kontaktfläche fließt in jedem der zwischen Anschlußstellen der Stege gelegenen Querschnittsbereiche des Kontaktmantels jeweils nur ein Viertel des Gesamtstromes. Wenn die damit verbundene Verringerung des (axialen) Magnetfeldes nicht erwünscht ist, kann auch eine Ausbildung des Kontaktstückes gewählt werden, bei der ein Steg für die Verbindung des Kontaktbolzens mit dem Kontaktmantel nur einem vom Kontaktmantel bis über die Stirnfläche des Kontaktbolzens reichenden Steg zur Ausbildung der Kontaktfläche gegenübersteht. Damit fließt in jedem Querschnittsbereich des Kontaktmantels jeweils die Hälfte des Gesamtstromes. Bei beiden Realisierungen wird ein vorwiegend axial ausgerichtetes Magnetfeld erzeugt.

Eine vorteilhafte Weiterbildung der Erfindung betrifft die Erzeugung und Überlagerung ausgeprägter axial gerichteter und radial gerichteter Magnetfelder und sieht in diesem Zusammenhang vor, daß der Kontaktkörper topfartig und flach ausgebildet ist und mit dem mittleren Bereich seines Topfbodens an dem den Kontaktmantel mit dem Kontaktkörper verbindenden Steg befestigt ist. Vorzugsweise wird dabei dem Kontaktmantel die Aufgabe der Erzeugung eines vorwiegend axial gerichteten Magnetfeldes zugewiesen. Dies kann mit den verschiedenartigsten Ausgestaltungen, also insbesondere auch mit einer stromverzweigenden sogenannten Multipolanordnung erreicht werden. Die einfachste Realisierung von radialen Feldkomponenten ist dadurch erzielbar, daß die Wandung des Kontaktkörpers schräge Schlitze aufweist, die in den zwei einander gegenüberliegenden Kontaktkörpern gegensinnig angeordnet sind. Um die schädlichen Auswirkungen von Wirbelströmen für das Löschverhalten der Vakuumschaltröhre zu vermindern, können die Schlitze in den Boden des Kontaktkörpers fortgesetzt sein.

Generell sind übliche Ausgestaltungen solcher topfartiger Kontaktkörper auch im Rahmen der erfindungsgemäßen Kontaktanordnung einsetzbar. So ist z. B. vorgesehen, daß der Kontaktkörper mit einer Deckelektrode aus Kontaktmaterial versehen ist.

Unabhängig von der Art der Erzeugung des radial gerichteten Magnetfeldes im topfartigen Kontaktkörper ist als vorteilhaft anzusehen, daß der Innendurchmesser des Kontaktmantels wenigstens so groß wie der Außendurchmesser der Deckelektrode bemessen ist. Damit wird sichergestellt, daß der gesamte Bereich der Deckelektrode vom vorwiegend axial ausgerichteten Magnetfeld, das im wesentlichen im Kontaktmantel erzeugt wird, durchsetzt ist.

Im übrigen soll die Dimensionierung der federnden Stege, der Abstand zwischen der Stirnfläche des Kontaktbolzens und der Kontaktfläche eines der Stege sowie die Anpassung des Antriebs der Vakuumschaltröhre an diese Kriterien zweckmäßigerweise derart erfolgen, daß die Kontaktfläche bereits von der Stirnfläche des Kontaktbolzens getrennt und damit der Strom auf den Kontaktmantel kommutiert ist, wenn die beiden aufeinanderliegenden Deckelektroden der beiden Schaltstücke der Kontaktanordnung voneinander getrennt werden. Um bereits im Moment der Trennung der Deckelekroden voneinander eine ausreichende axiale Feldkomponente zu erzielen, muß die der durch den Kontaktmantel gebildeten Spulenanordnung immanente Zeitkonstante τ = L/R möglichst klein bemessen werden. Da eine Verringerung der Induktivität nur durch Veränderung des Innen- und des Außendurchmessers des Kontaktmantels möglich ist, diese Abmessungen aber durch andere Anforderungen an die Vakuumschaltröhre im wesentlichen vorgegeben sind, bietet sich zur Verringerung der Zeitkonstante an, den Widerstand R des Kontaktmantels zu vergrö- βern. Dies läßt sich durch eine Verringerung des Querschnitts des Kontaktmantels erzielen ; dies ist jedoch im Hinblick auf Festigkeitsanforderungen und begrenzte spezifische Wärmebelastbarkeit des Kontaktmaterial nur bedingt möglich. Diese Maßnahme läßt sich aber durch eine entsprechende Materialsauswahl, z. B. Widerstandmaterial anstelle von Kupfer, ersetzen bzw. zumindest ergänzen. Um Schädigungen der Kontaktfläche und der Stirnfläche des Kontaktbolzens durch eventuell in diesem Bereich entstehende Lichtbögen zu vermeiden, können diese Flächen mit Kontaktmaterialschichten belegt werden ; damit wird ein Verschweißen der Flächen verhindert.

Die Erfindung wird im folgenden anhand eines in zwei Figuren schematisch dargestellten Ausführungsbeispieles erläutert.

In der Figur 1 ist ein Viertel eines an einem Kontaktbolzen befestigten Schaltstückes dargestellt ; die Figur 2 zeigt in einem gegenüber der Figur 1 verkleinerten Maßstab Lage und Dimensionierung der wesentlichen Bestandteile des Schaltstückes gemäß der Figur 1.

Der dargestellte Teil der Kontaktanordnung umfaßt im wesentlichen einen Kontaktbolzen 1, einen mittels zweier Stege 2, 3 mit dem Kontaktbolzen 1 verbundenen Kontaktmantel 4 sowie einen weiteren Steg 5, der diametrale Bereiche des Kontaktmantels 4 miteinander verbindet und in seinem mittleren Bereich eine Kontaktfläche 5a ausbildet, die der Stirnfläche 1a des Kontaktbolzens 1 gegenübersteht. Der Steg 5 ist zugleich Träger des - in Explosivdarstellung gezeigten - Kontaktkörpers 6, der mit einer Deckelektrode 7 nach oben verschlossen ist und Schlitze 6a aufweist, die im Zusammenwirken mit gleichartigen aber gegensinnig geneigten Schlitzen in dem zweiten - nicht dargestellten - Schaltstück ein Magnetfeld mit radialer Komponente erzeugt.

Die Stege 2, 3, 5 sind jeweils durch mehrere parallelgeschichtete Kupferbänder 2b, 5b und eine die Grundfläche für die Kupferbänder 2b, 5b bildende Elmedurfeder 2c, 5c gebildet.

In der Figur 2 ist der Stromverlauf in der Ebene des Kontaktmantels 4 während des Öffnungszustandes der Kontaktanordnung dargestellt.

## Patentansprüche

1. Kontaktanordnung für Vakuumschaltröhren. mit an zwei relativ zueinander bewegbaren Kontaktbolzen (1) angeordneten Schaltstücken, die jeweils einen Kontaktkörper (6) aufweisen, wobei jeder Kontaktbolzen (1) mit einem diesen zumindest teilweise umschließenden Kontaktmantel (4) versehen und dieser sowohl mit dem zugehörigen Kontaktkörper (6) als auch mit dem Kontaktbolzen (1) fest verbunden ist und wobei jeder Kontaktkörper (6) im geschlossenen Zustand der Schaltröhre mit einer vom gegenüberliegenden Kontaktkörper abgewandten Kontaktfläche (5a) gegen eine Federkraft an die Stirnfläche (1a) des zugehörigen Kontaktbolzens (1) angedrückt ist, während er aufgrund der genannten Federkraft mit dieser Kontaktfläche beim Öffnen der Kontaktanordnung von der Stirnfläche (1a) des zugehörigen Kontaktbolzens abgehoben wird, dadurch gekennzeichnet, daß die Verbindung des Kontaktmantels (4) mit dem Kontaktbolzen (1) einerseits und mit dem Kontaktkörper (6) andererseits jeweils durch wenigstens einen separat ausgebildeten, an den von ihm verbundenen Teilen befestigten Steg (2, 3, 5) mit hoher elektrischer Leitfähigkeit und federartiger Biegsamkeit gebildet ist und daß die genannte, vom gegenüberliegenden Kontaktkörper abgewandte Kontaktfläche (5a) jedes Kontaktkörpers (6) von der dem jeweiligen Kontaktbolzen (1) zugewandten Seite des den Kontaktmantel (4) und den Kontaktkörper (6) verbindenden Steges (5) gebildet wird.

2. Kontaktanordnung nach Anspruch 1, dadurch gekennzeichnet, daß die Dicke der Stege (2, 3 ; 5) in Achsrichtung der Kontaktbolzen (1) geringer ist als in der dazu senkrechten Richtung.

3. Kontaktanordnung nach Anspruch 1 oder 2, dadurch gekennzeichnet, daß die Stege (2, 3 ; 5) durch die Übereinanderschichtung mehrerer Platten (2b ; 5b) aus einem Marerial hoher elektrischer Leifähigkeit und einer gleichfalls plattenförmigen Feder (2c ; 5c) gebildet sind.

4. Kontaktanordnung nach einem der Ansprüche 1 bis 3, dadurch gekennzeichnet, daß die Verbindung des Kontaktmantels (4) mit dem Kontaktbolzen (1) durch zwei diametral fluchtend angeordnete Stege (2, 3) gebildet ist.

5. Kontaktanordnung nach einem der Ansprüche 1 bis 4, dadurch gekennzeichnet, daß der den Kontaktmantel (4) mit dem Kontaktkörper (6) verbindende Steg (5) diametrale Bereiche des Kontaktmantels (4) miteinander verbindet.

6. Kontaktanordnung nach einem der Ansprüche 1 bis 5, dadurch gekennzeichnet, daß der Kontaktkörper (6) topfartig und flach ausgebildet ist und mit dem mittleren Bereich seines Topfbodens an dem den Kontaktmantel (4) mit dem Kontaktkörper (6) verbindenden Steg (5) befestigt ist.

7. Kontaktanordnung nach Anspruch 6, dadurch gekennzeichnet, daß die Wandung des Kontaktkörpers (6) schräge Schlitze (6a) aufweist, die in zwei einander gegenüberliegenden Kontaktkörpern gegensinnig angeordnet sind.

8. Kontaktanordnung nach Anspruch 7, dadurch gekennzeichnet, daß die Schlitze (6a) im Boden des Kontaktkörpers (6) fortgesetzt sind.

9. Kontaktanordnung nach einem der Ansprüche 6 bis 8, dadurch gekennzeichnet, daß der Kontaktkörper (6) mit einer Deckelektrode (7) aus Kontaktmaterial versehen ist.

10. Kontaktanordnung nach Anspruch 9, dadurch gekennzeichnet, daß der Innendurchmesser des Kontaktmantels (4) wenigstens so groß wie der Außendurchmesser der Deckelektrode (7) ist.

## Claims

1. A contact arrangement for vacuum switch tubes, comprising contact pieces which are arranged on two contact pins (1), movable in relation to one another, and which each comprise a contact element (6), where each contact pin (1) is provided with a contact casing (4) by which it is at least partially enclosed and the latter is permanently connected both to the associated contact element (6) and to the contact pin (1), and where, when the switch tube is in the closed state, a contact surface (5A) of each contact element (6), which faces away from the opposite contact element, is pressed onto the end face (1 A) of the associated contact pin (1) against a spring force, whereas when the contact arrangement is opened, as a result of the aforesaid spring force it is raised by this contact surface from the end face (1 A) of the associated contact pin, characterised in that the connection between the contact case (4) and the contact pin (1) on the one hand and the contact element (6) on the other hand is in each case established by at least one separately formed bridge (2,3,5) which is attached to the component switch it connects and which exhibits a high level of electrical conductivity and springlike flexibility, and that the aforesaid contact surface (5A) of each contact element (6), which faces away from the opposite contact element, is formed by the side, facing towards the respective contact pin (1), of the bridge (5) which connects the contact casing (4) and the contact element (6).

2. A contact arrangement as claimed in Claim 1 characterised in that the thickness of the bridges (2,3 ;5) is smaller in the axial direction of the contact pins (1) than in the direction at right angles thereto.

3. A contact arrangement as claimed in Claim 1 or 2, characterised in that the bridges (2,3 ;5) are formed by stacking a plurality of plates (2B ;5B) composed of a material exhibiting a high level of electrical conductivity and a similarly plate- shaped spring (2C ;5C).

4. A contact arrangement as claimed in one of Claims 1 to 3, characterised in that the connection between the contact casing (4) and the contact pin (1) is formed by two bridges (2, 3) which are arranged so as to be diametrically aligned.

5. A contact arrangement as claimed in one of Claims 1 to 4, characterised in that the bridge (5), which connects the contact casing (4) to the contact element (6), inter-connects diametrical zones of the contact casing (4).

6. A contact arrangement as claimed in one of Claims 1 to 5, characterised in that the contact element (6) is of a cupped flat formation and the central part of its cupped base is attached to the bridge (5) which connects the contact casing (4) to the contact element (6).

7. A contact arrangement as claimed in Claim 6, characterised in that the walls of the contact element (6) contain oblique slots (6A) which are arranged in opposing directions in two contact elements arranged opposite one another.

8. A contact arrangement as claimed in Claim 7, characterised in that slots (6A) continue in the base of the contact element (6).

9. A contact arrangement as claimed in one of Claims 6 to 8, characterised in that the contact element (6) is provided with a covering electrode (7) composed of contact material.

10. A contact arrangement as claimed in Claim 9, characterised in that the inner diameter of the contact casing (4) is at least equal to the outer diameter of the covering electrode (7).

## Revendications

1. Dispositif de contact pour tubes interrupteurs sous vide, comportant des pièces de contact, qui sont disposées sur deux broches de contact (1) déplaçables l'une par rapport à l'autre et qui possèdent chacune un organe de contact (6), et dans lequel chaque broche de contact (1) comporte une gaine de contact (4) qui l'entoure au moins partiellement et est reliée rigidement aussi bien à l'organe de contact associé (6) qu'à la broche de contact (1), et dans lequel, lorsque le tube interrupteur est à l'état fermé, chaque organe de contact (6) est repoussé par une surface de contact (5a), tournée à l'opposé de l'organe de contact situé en vis-à-vis, contre la surface frontale (1 a) de la broche de contact associée (1), à à l'encontre de la force d'un ressort, tandis que sous l'action de ladite force du ressort, cette surface de contact de l'organe de contact est écartée de la surface frontale (1a) de la broche de contact associée, lors de l'ouverture du dispositif de contact, caractérisé par le fait que la liaison de la gaine de contact (4) avec la broche de contact (1) d'une part et avec l'organe de contact (6) d'autre part, est formée respectivement par au moins une barrette (2,3, 5) réalisée séparément, fixée sur les éléments qu'elle réunit et qui possède une conductivité électrique élevée et une capacité de flexion semblable à celle d'un ressort, et que ladite surface de contact (5a) de chaque organe de contact (6), qui est tournée à l'opposé de l'organe de contact situé en vis-à-vis du précédent, est formée par la face, tournée vers la broche de contact respective (1), de la barrette (5) qui relie la gaine de contact (4) et l'organe de contact (6).

2. Dispositif de contact suivant la revendication 1, caractérisé par le fait que l'épaisseur des barrettes (2,3 ;5) est plus faible dans la direction axiale des broches de contact (1) que dans la direction perpendiculaire à cette direction axiale.

3. Dispositif de contact suivant la revendication 1,2, caractérisé par le fait que les barrettes (2. 3 ;1,5) sont formées par l'empilage de plusieurs plaques (2b ;5b) réalisées en un matériau possédant une conductivité électrique élevée, et d'un ressort également en forme de plaque (2c ;5c).

4. Dispositif de contact suivant l'une des revendications 1 à 3, caractérisé par le fait que la liaison de la gaine de contact (4) à la broche de contact (1) est formée par deux barrettes (2, 3) disposées en étant alignées diamétralement.

5. Dispositif de contact suivant l'une des revendications 1 à 4, caractérisé par le fait que la barrette (5), qui relie la gaine de contact (4) à l'organe de contact (6), relie entre elles les zones diamétrales de la gaine de contact (4).

6. Dispositif de contact suivant l'une des revendications 1 à 5, caractérisé par le fait que l'organe de contact (6) est réalisé en forme de pot plat et est fixé par la zone centrale de son fond à la barrette (5) qui relie la gaine de contact (4) à l'organe de contact (6).

7. Dispositif de contact suivant la revendication 6, caractérisé par le fait que la paroi de l'organe de contact (6) comporte des fentes obliques (6a) qui sont disposées, en s'étendant dans des sens opposés, dans deux organes de contact situés en vis-à-vis l'un de l'autre.

8. Dispositif de contact suivant la revendication 7, caractérisé par le fait que les fentes (6a) se prolongent dans le fond de l'organe de contact (6).

9. Dispositif de contact suivant l'une des revendications 6 à 8, caractérisé par le fait que l'organe de contact (6) est équipé d'une électrode formant couvercle (7) et est réalisé en un matériau de contact.

10. Dispositif de contact suivant la revendication 9, caractérisé par le fait que le diamètre intérieur de la gaine de contact (4) est au moins égal au diamètre extérieur de l'électrode formant couvercle (7).
